# EUROPÄISCHE PATENTSCHRIFT

(11) **EP 2 633 118 B1**
(45) Veröffentlichungstag und Bekanntmachung des Hinweises auf die Patenterteilung: **21.01.2015**
(21) Anmeldenummer: 11788326.4
(22) Anmeldetag: 13.10.2011
(51) Int. Cl.: D21F 3/10, F26B 25/20

(54) **SAUGWALZE ZUR ENTWÄSSERUNG EINER FASERSTOFFBAHN**
SUCTION ROLL FOR DEWATERING A FIBROUS WEB
CYLINDRE ASPIRANT POUR DÉSHYDRATER UNE BANDE DE MATIÈRE FIBREUSE

(30) Priorität: 27.10.2010 AT 17832010
(43) Veröffentlichungstag der Anmeldung: 04.09.2013
(73) Patentinhaber: Andritz AG, 8045 Graz (AT)
(72) Erfinder: PETSCHAUER, Franz, 8502 Lannach (AT)
(74) Vertreter: Schweinzer, Friedrich
(86) Internationale Anmeldenummer: PCT/AT2011/000424
(87) Internationale Veröffentlichungsnummer: WO 2012/054943

(56) Entgegenhaltungen:
- DE-A1- 4 103 040
- DE-A1- 10 329 808
- DE-U1- 29 822 227

## Beschreibung

Den Gegenstand dieser Erfindung bildet eine Saugwalze zur Entwässerung einer Faserstoffbahn mit einem rotierbaren und perforierten Saugwalzenmantel und einem Saugkasten. Der Saugkasten ist im Inneren der Saugwalze angeordnet und mit einer Unterdruckquelle derart verbunden, dass er auf eine durch Dichtungen begrenzte innere Oberfläche des Saugwalzenmantels einen Unterdruck aufbringt, sodass ein definierter Oberflächenbereich der Saugwalze besaugt wird.

Eine herkömmliche Saugwalze ist in Fig. 1 dargestellt. Bei dieser Saugwalze besteht die Gefahr, dass in einem höheren Geschwindigkeitsbereich das Filtrat nicht zur Gänze abgesaugt werden kann und dass dadurch die Walze zum "Spritzen" neigt. Der Grund dafür liegt im nicht optimierten Saugkanal. Eine derartige Saugwalze ist in der DE 298 22 227 U1 geoffenbart. Die DE 103 29 808 A1 beschreibt eine Saugwalze mit geteilter Saugkammer, wobei auch ein Regelorgan für Strömungen aus dem zweiten Teil der Saugkammer in den ersten Teil vorgesehen sein kann.

Eine weitere Saugwalze nach dem Stand der Technik ist in Fig. 2 dargestellt. Bei dieser Walze wird das Filtrat mittels eines Siphon aus der Walze abgeführt, dies führt zwar zu einer Verbesserung der Filtratabsaugung, jedoch ist hier ein weitere Unterdruckanschluss für den Siphon notwendig. Eine Saugwalze gemäß Fig. 2 ist auch aus der DE 41 03 040 A1 bekannt.

Der Erfindung liegt daher die Aufgabe zugrunde, eine Saugwalze derart zu optimieren, dass das Filtrat zuverlässig aus der Saugwalze abgeführt werden kann.

Gelöst wird diese Aufgabe durch eine Saugwalze mit einem optimierten Saugkasten. Der Saugkasten weist dabei einen ersten und einen zweiten Saugkanal auf. Der erste Saugkanal erstreckt sich im Walzeninneren im Wesentlichen entlang der Saugwalzenachse und der zweite Saugkanal erstreckt sich im Walzeninneren entlang der inneren Oberfläche des Saugwalzenmantels. Der zweite Saugkanal ist dabei durch Dichtungen, die an der Innenseite des Saugwalzenmantels anliegen, abgedichtet. Erfindungsgemäß sind der erste und der zweite Saugkanal über zumindest einen Verbindungskanal miteinander verbunden. Dieser Verbindungskanal verläuft vorzugsweise in radialer Richtung (bezogen auf die Walzengeometrie). Weiters ist vorgesehen, dass der zumindest eine Verbindungskanal oberhalb eines Sammelbereichs des ersten Saugkanals in den ersten Saugkanal mündet, sodass sich abgesaugtes Wasser im Sammelbereich ansammeln kann und nicht wieder durch den Verbindungskanal abfließt.

Durch diese erfindungsgemäße Ausführung des Saugkastens kann erreicht werden, dass das besaugte Innenvolumen der Saugwalze gegenüber herkömmlicher Saugkästen erheblich verringert werden kann. Durch das geringere Volumen treten insbesondere im zweiten Saugkanal hohe Luftgeschwindigkeiten auf, durch die das abgesaugte Filtrat zuverlässig mitgerissen wird.

Es ist vorteilhaft, wenn durch den zweiten Saugkanal zwei Pressnips (Pressstellen A, B) der Saugwalze besaugt werden, da dabei durch eine einzige Absaugung das an zwei Stellen anfallende Filtrat abgesaugt wird.

In einer günstigen Ausführungsform sind im Inneren des zweiten Saugkanals Stauleisten angeordnet, die in Maschinenlaufrichtung (C) verlaufen. Dadurch lässt sich die Entwässerungsleistung der Saugwalze nochmals verbessern. Die Aufgabe dieser Stauleisten ist, eine Querströmung zur Laufrichtung im Innern der Saugzone des zweiten Saugkanals zu verhindern.

Durch die Stauleisten kann ein nicht besaugter Bereich innerhalb der Saugzone vermieden werden. Weiters wird dadurch auch erreicht, dass die Löcher im Saugwalzenmantel nicht durch Stoff verlegt werden können, da sie immer mit Filtrat gespült werden.

Die Stauleisten haben vorzugsweise etwas Spiel zum Saugwalzenmantel, d. h. sie dichten nicht gegen den Saugwalzenmantel ab. Das Spiel der Saugleisten zum Saugwalzenmantel kann auch über ein Anstellelement einstellbar sein.

In einer günstigen Ausführungsform erstrecken sich die Stauleisten vom zweiten Saugkanal bis in den Verbindungskanal, der den zweiten Saugkanal mit dem ersten Saugkanal verbindet. Dadurch wird die Strömungsführung weiter verbessert.

Es ist auch denkbar, dass im Walzeninneren der Saugwalze ein weiterer Saugkanal angeordnet ist, durch den ein weiterer definierter Oberflächenbereich der Saugwalze besaugt wird. Diese Saugzone kann beispielsweise zur Trockensaugung einer Bespannung verwendet werden. Zur Vergleichmäßigung der Ansaugung über die Maschinenbreite können auch im weiteren Absaugkanal Stauleisten angeordnet sein.

Im Folgenden wird die Erfindung anhand von Zeichnungen beschrieben. Es zeigen:
Fig. 1 einen schematischen Querschnitt einer Saugwalze nach dem Stand der Technik;
Fig. 2 eine weitere Saugwalze nach dem Stand der Technik;
Fig. 3 einen schematischen Querschnitt durch die erfindungsgemäße Saugwalze;
Fig. 4 die Saugwalze gemäß Fig. 3 mit entsprechenden Stauleisten;
Fig. 5 eine etwas ausführlichere Darstellung der Saugwalze gemäß Fig. 4;
Fig. 6 einen schematischen Längsschnitt durch die erfindungsgemäße Saugwalze;

Gleiche Bezugszeichen in den jeweiligen Figuren bezeichnen gleiche Bauteile.

Fig. 1 zeigt einen Querschnitt durch eine herkömmliche Saugwalze 20 mit einem perforierten Saugwalzenmantel 21 nach dem Stand der Technik mit einem nicht optimierten Saugkasten 26. Der Saugkasten 26 umfasst einen ersten Saugkanal 22 und einen zweiten Saugkanal 23, die jeweils durch die Dichtleisten 24 bzw. 25 zum Saugwalzenmantel 21 hin abgedichtet werden. Durch den ersten Saugkanal 22 werden ein oder zwei Pressnips besaugt. Durch den zweiten Saugkanal 23 wird eine Nachsaugzone (Bespannungstrocknungszone) besaugt.

Zwischen den beiden Saugzonen befindet sich eine Belüftungszone 28 zum Vakuumbrechen. Die Drehrichtung bzw. die Maschinenlaufrichtung ist durch einen Pfeil und das Bezugszeichen C angedeutet.

Bei dieser Saugwalze besteht die Gefahr, dass das Filtrat in einem höheren Geschwindigkeitsbereich nicht zur Gänze aus der Saugwalze abgesaugt werden kann und dass dadurch die Walze 20 zum "Spritzen" neigt. Dies ist vom Vakuum und von der Umfangsgeschwindigkeit abhängig.

In Fig. 2 ist eine weitere Saugwalze 20 nach dem Stand der Technik dargestellt, hierbei wird das Filtrat innerhalb der Saugwalze 20 mittels eines Siphon 27oder mehrerer Siphons 27 abgeführt.

In Fig. 3 ist ein Ausführungsbeispiel der erfindungsgemäßen Saugwalze 12 dargestellt. Die Saugwalze 12 weist einen rotierbaren perforierten Walzenmantel 1 und einen Saugkasten 7 im Walzeninneren 14 auf. Der Saugkasten 7 besteht aus einem ersten Saugkanal 3 und einem zweiten Saugkanal 4, die beiden Saugkanäle 3, 4 sind über einen oder mehrere Verbindungskanäle 9 miteinander verbunden. Der erste Saugkanal 3 erstreckt sich im Wesentlichen im Bereich der Saugwalzenachse und ist mit einer Unterdruckquelle verbunden. Der zweite Saugkanal 4 erstreckt sich entlang der inneren Oberfläche 13 des Saugwalzenmantels 1 und ist im vorliegenden Beispiel sichelförmig. Der zweite Saugkanal 4 wird durch die Dichtleisten 2, die direkt am Saugwalzenmantel 1 anliegen, gegenüber der Atmosphäre abgedichtet. Der Verbindungskanal 9 mündet oberhalb eines Sammelbereichs 15 des ersten Saugkanals 3 in den ersten Saugkanal 3. Dadurch kann sich abgesaugtes Wasser (Filtrat) im Sammelbereich 15 ansammeln und abgeführt werden und fließt somit nicht durch den Verbindungskanal 9 zurück in den zweiten Absaugkanal 4.

Der in diesem Ausführungsbeispiel dargestellte Saugkasten 7 umfasst außerdem einen weiteren Saugkanal 8, durch den ein weiterer Oberflächenbereich des Saugwalzenmantels 1 besaugt werden kann. Dieser Bereich ist durch die Dichtungen 18 abgedichtet und dient zum Trockensaugen einer Bespannung. Zwischen den beiden Saugzonen ist eine Belüftungszone 5 zum-Vakuumbrechenvorgesehen.

Bei diesem Beispiel werden durch den zweiten Saugkanal 4 zwei Pressnips A und B besaugt, die entsprechenden Gegenwalzen sind nicht dargestellt.

Fig. 4 zeigt die Saugwalze 12 gemäß Fig. 3 mit entsprechenden Stauleisten 10, 11. Die Stauleisten 10, 11 verlaufen parallel zur Maschinenlaufrichtung C. Durch diese Anordnung soll ein nicht besaugter Bereich im Saugwalzenmantel 1 innerhalb der Saugzone vermieden werden. Weiters wird dadurch auch erreicht, dass die Löcher im Saugwalzenmantel 1 nicht durch Stoff (Faserstoff) verlegt werden können, da sie immer mit Filtrat gespült werden. Die Aufgabe dieser Stauleisten 10 bzw. 11 ist, eine Querströmung zur Laufrichtung C im Innern des zweiten Saugkanals 4 zu verhindern. Die Stauleisten 10 bzw. 11 haben vorzugsweise zum Saugwalzenmantel 1 ein Spiel, d. h., sie dichten nicht gegen den Saugwalzenmantel 1 ab.

Die Erfindung umfasst natürlich auch Ausführungsbeispiele bei denen nur im zweiten Absaugkanal 4 Stauleisten 10 angeordnet sind.

Im vorliegenden Beispiel erstrecken sich die Stauleisten 10 bis in den Verbindungskanal 9, dadurch soll das Filtrat von der Saugzone direkt in den oberen Teil des ersten Saugkanals 3 geführt werden und von dort quer aus dem Saugkasten 7 abgeführt werden.

In Fig. 5 ist eine etwas ausführlichere Darstellung der Saugwalze 12 gemäß Fig. 4 dargestellt. Hierbei erkennt man das Anstellelement 16 für die Stauleisten 10, durch die das Spiel der Stauleisten 10 zum Saugwalzenmantel 1 eingestellt werden kann. Die Führungsrollen 6 erleichtern den Ausbau des Saugkastens 7 für Wartungszwecke.

In Fig. 6 ist ein schematischer Längsschnitt durch die erfindungsgemäße Saugwalze 12 dargestellt. Neben den Stauleisten 10 erkennt man auch die Dichtleisten 2a, die die Saugzone des zweiten Saugkanals 4 in Maschinenlaufrichtung C gegenüber der Atmosphäre abdichten.

## Patentansprüche

1. Saugwalze (12) zur Entwässerung einer Faserstoffbahn mit einem rotierbaren und perforierten Saugwalzenmantel (1) und einem Saugkasten (7), wobei der Saugkasten (7) mit einer Unterdruckquelle derart verbunden ist, dass er auf eine durch Dichtungen (2, 2a) begrenzte innere Oberfläche (13) des Saugwalzenmantels (1) einen Unterdruck aufbringt, sodass ein definierter Oberflächenbereich der Saugwalze (12) besaugbar ist, wobei der Saugkasten (7) einen ersten Saugkanal (3) aufweist, der sich im Walzeninneren (14) im Wesentlichen entlang der Saugwalzenachse erstreckt und dass der Saugkasten (7) einen zweiten Saugkanal (4) aufweist, der sich im Walzeninneren (14) entlang der inneren Oberfläche (13) des Saugwalzenmantels (1) erstreckt und durch Dichtungen (2, 2a) begrenzt ist, **dadurch gekennzeichnet, dass** der erste Saugkanal (3) mit dem zweiten Saugkanal (4) über zumindest einen Verbindungskanal (9) verbunden ist und dass der zumindest eine Verbindungskanal (9) oberhalb eines Sammelbereichs des ersten Saugkanals (3) in den ersten Saugkanal (3) mündet, sodass sich abgesaugtes Wasser im Sammelbereich (15) ansammeln kann und nicht wieder durch den Verbindungskanal (9) abfließt.

2. Saugwalze (12) nach Anspruch 1, **dadurch gekennzeichnet, dass** der zumindest eine Verbindungskanal (9) im Wesentlichen in radialer Richtung verläuft.

3. Saugwalze (12) nach Anspruch 1 oder 2, **dadurch gekennzeichnet, dass** durch den zweiten Saugkanal (4) zwei Pressnips (A, B) der Saugwalze (12) besaugt sind.

4. Saugwalze (12) nach einem der Ansprüche 1 bis 3, **dadurch gekennzeichnet, dass** im Inneren des zweiten Saugkanals (4) Stauleisten (10) angeordnet sind, die in Maschinenlaufrichtung (C) verlaufen.

5. Saugwalze (12) nach Anspruch 4, **dadurch gekennzeichnet, dass** die Stauleisten (10) ein Spiel zum Saugwalzenmantel (1) haben.

6. Saugwalze (12) nach einem der Ansprüchen 4 oder 5, **dadurch gekennzeichnet, dass** sich die Stauleisten (10) vom zweiten Saugkanal (4) bis in den Verbindungskanal (9) erstrecken.

7. Saugwalze (12) nach einem der Ansprüche 1 bis 6, **dadurch gekennzeichnet, dass** im Walzeninneren (14) ein weiterer Saugkanal (8) angeordnet ist, durch den ein weiterer definierter Oberflächenbereich der Saugwalze (12) besaugbar ist.

8. Saugwalze (12) nach Anspruch 7, **dadurch gekennzeichnet, dass** im weiteren Saugkanal (8) Stauleisten (11) angeordnet sind.

## Claims

1. Suction roll (12) for dewatering a pulp web, with a rotatable and perforated suction roll shell (1) and a suction box (7), where the suction box (7) is connected to a vacuum source in such a way that it applies a vacuum to an inner surface (13) of the suction roll shell (1), where the inner surface is limited by seals (2, 2a), with the result that suction can be applied to a defined surface area of the suction roll (12), where the suction box (7) has a first suction channel (3), which extends essentially along the suction roll axis on the inside (14) of the suction roll, and that the suction box (7) has a second suction channel (4), which extends along the inner surface (13) of the suction roll shell (1) on the inside (14) of the suction roll and is limited by seals (2, 2a), **characterized in that** the first suction channel (3) is connected to the second suction channel (4) via at least one connecting channel (9) and **in that** the at least one connecting channel (9) leads to the first suction channel (3) above a collecting area of the first suction channel (3), with the result that water removed by suction can collect in the collecting area (15) and does not drain off again through the connecting channel (9).

2. Suction roll (12) according to Claim 1, **characterized in that** the at least one connecting channel (9) runs largely in radial direction.

3. Suction roll (12) according to Claim 1 or 2, **characterized in that** suction is applied to two press nips (A, B) of the suction roll (12) through the second suction channel (4).

4. Suction roll (12) according to one of Claims 1 to 3, **characterized in that** baffle strips (10) running in machine direction (C) are arranged inside the second suction channel (4).

5. Suction roll (12) according to Claim 4, **characterized in that** the baffle strips (10) have clearance towards the suction roll shell (1).

6. Suction roll (12) according to one of Claims 4 or 5, **characterized in that** the baffle strips (10) extend from the second suction channel (4) into the connecting channel (9).

7. Suction roll (12) according to one of Claims 1 to 6, **characterized in that** another suction channel (8) is disposed on the inside (14) of the roll and used to apply suction to another defined surface area of the suction roll (12).

8. Suction roll (12) according to Claim 7, **characterized in that** baffle strips (11) are disposed in the other suction channel (8).

## Revendications

1. Cylindre aspirateur (12) pour la déshydratation d'une nappe fibreuse, avec une chemise (1) de cylindre aspirateur, rotative et perforée, et une caisse d'aspiration (7), où la caisse d'aspiration (7) est liée à une source de vide de manière à ce que la caisse d'aspiration (7) applique un vide sur une surface intérieure (13) de la chemise du cylindre aspirateur (1), cette surface intérieure étant limitée par des garnitures (2, 2a), ce qui permet de soumettre une partie définie de la surface du cylindre aspirateur (12) à l'aspiration, où la caisse d'aspiration (7) comporte un premier canal d'aspiration (3) s'étendant dans l'intérieur (14) du cylindre dans l'essentiel le long de l'axe du cylindre aspirateur, et de façon que la caisse d'aspiration (7) comporte un deuxième canal d'aspiration (4) s'étendant dans l'intérieur (14) du cylindre le long de la surface intérieure (13) de la chemise (1) du cylindre aspirateur et étant limitée par des garnitures (2, 2a), **caractérisé en ce que** le premier canal d'aspiration (3) est lié au deuxième canal d'aspiration (4) par au moins un canal de raccord (9) et que le au moins un canal de raccord (9) donne dans le premier canal d'aspiration (3) au-dessus d'une zone de collecte du premier canal d'aspiration (3) de manière que de l'eau éliminée par l'aspiration peut s'accumuler dans la zone de collecte (15) et ne peut pas s'écouler de nouveau par le canal de raccord (9).

2. Cylindre aspirateur (12) selon la revendication 1, **caractérisé en ce que** le au moins un canal de raccord (9) s'étend essentiellement au sens radial.

3. Cylindre aspirateur (12) selon l'une des revendications 1 ou 2, **caractérisé en ce que** deux pinces de pression (A, B) du cylindre aspirateur (12) sont soumises à l'aspiration au travers du deuxième canal d'aspiration (4).

4. Cylindre aspirateur (12) selon l'une des revendications 1 à 3, **caractérisé en ce que** des listels de bouchonnement (10) s'étendant au sens de marche de la machine (C) sont disposés à l'intérieur du deuxième canal d'aspiration (4).

5. Cylindre aspirateur (12) selon la revendication 4, **caractérisé en ce que** les listels de bouchonnement (10) ont un jeu par rapport à la chemise (1) du cylindre aspirateur.

6. Cylindre aspirateur (12) selon l'une des revendications 4 ou 5, **caractérisé en ce que** les listels de bouchonnement (10) s'étendent du deuxième canal d'aspiration (4) jusqu'au canal de raccord (9).

7. Cylindre aspirateur (12) selon l'une des revendications 1 à 6, **caractérisé en ce qu**'un autre canal d'aspiration (8) est disposé à l'intérieur (14) du cylindre et sert à appliquer de l'aspiration à une autre zone superficielle définie du cylindre aspirateur (12).

8. Cylindre aspirateur (12) selon la revendication 7, **caractérisé en ce que** dans l'autre canal d'aspiration (8), des listels de bouchonnement (11) sont disposés.
